# EUROPÄISCHE PATENTSCHRIFT

(11) **EP 0 261 684 B1**
(45) Veröffentlichungstag und Bekanntmachung des Hinweises auf die Patenterteilung: **12.05.1993**
(21) Anmeldenummer: 87113993.7
(22) Anmeldetag: 24.09.1987
(51) Int. Cl.: D03J 1/22

(54) **Breithalter**
Expander device
Elargisseur

(30) Priorität: 26.09.1986 DE 3632821
(43) Veröffentlichungstag der Anmeldung: 30.03.1988
(73) Patentinhaber: Hoefelmayr, Tilman, Dr., CH-9052 Niederteufen AR (CH)
(72) Erfinder: Hoefelmayr, Tilman, Dr., CH-9052 Niederteufen AR (CH)
(74) Vertreter: Grünecker, Kinkeldey, Stockmair & Schwanhäusser Anwaltssozietät

(56) Entgegenhaltungen:
- DE-C- 9 594
- DE-C- 87 851

## Beschreibung

Die Erfindung betrifft einen Breithalter zum Festhalten oder seitlichen Spannen eines Gewebes, insbesondere auf Webstühlen, mit einer endlosen Führung, in der mit Nadeln zum Eingriff in das Gewebe versehene Glieder verschiebbar angeordnet sind und die Führung derart verläuft und angeordnet ist, daß die Nadeln wenigstens zweier Glieder jeweils gleichzeitig mit dem Rand des Gewebes eingreifen und die mit dem Gewebe in Eingriff kommenden Nadeln bei ihrem Einnadeln einen größeren Abstand von der Gewebebahn-Längsachse haben als bei ihrem Ausnadeln. Die Breithalter sind auf Textilmaschinen aller Art verwendbar, die von Gewebebahnen durchlaufen werden, wie z.B. Spann-, Dämpf-, Krumpf-, Trocken-, Fixier- und Appretiermaschinen.

Breithalter haben allgemein die Aufgabe, das Gewebe an der Querschrumpfung zu hindern. Bei Webstühlen sind die Breithalter unmittelbar nach dem Webeblatt angeordnet, um insbesondere zu vermeiden, daß das Webeblatt und die Kettfäden durch Richtungsänderung der Kettfäden beschädigt werden.

Das allgemeine Problem bei Breithaltern besteht darin, daß diese eine hohe Querspannung aufnehmen sollen, daß andererseits jedoch irgendwelche Spuren durch die Breithalter an dem Gewebe vermieden werden müssen und daß insbesondere keine ausgerissenen Nadellöcher auftreten sollen.

Es sind bereits Breithalter der verschiedensten Arten bekannt geworden. Bei einer ersten Art reicht der Breithalter über die gesamte Bahnbreite und verläuft parallel zu den Schußfäden. Das Gewebe wird hierbei meistens in einer Teilumschlingung um Gewinde- oder Nadelwalzen geführt. Die Hauptnachteile derartiger Breithalter sind in einer ungleichmäßigen Querspannung und darin zu sehen, daß sie aufwendig und kompliziert und zumeist schlecht zu handhaben sind.

Eine weitere Art von Breithaltern sind die sogenannten Zylinderbreithalter, wie sie etwa aus der DE-PS 84 472 oder DE-OS 22 53 364 bekannt sind. Diese Zylinderbreithalter werden rechts und links an den Gewebekanten angesetzt, wobei die Achse der Zylinder jeweils parallel zu den Schußfäden verläuft. Auf den Zylindern sind radial oder schräg verlaufende Stachelräder drehbar angeordnet, die mit dem Gewebe eingreifen. Diese Zylinderbreithalter haben den Nachteil, daß sie nur eine geringe Querspannung erzeugen und daß die Nadellöcher häufiger ausreißen und daß es zu Stoffrandverletzungen kommt. Aus der DE-PS 20 310 und 30 372 sind auch bereits sogenannte Sternradbreithalter bekannt, bei denen das Sternrad in einer Ebene parallel zu der Ebene des Gewebes drehbar angeordnet und die Webkante um 90° abgewinkelt auf die Nadeln des Sternrades aufgezogen wird. Der Nachteil dieser Sternräder besteht darin, daß die gesamte Querspannung praktisch nur von wenigen Nadeln aufgenommen wird, so daß sich praktisch eine Punktbelastung ergibt. Dies führt leicht dazu, daß die Nadellöcher ausreißen.

Um die Punktbelastung zu verringern, sind aus den DE-PS 9594 sowie 87 851 auch bereits sogenannte Kettenbreithalter bekannt geworden, bei denen die Kette in einer Ebene senkrecht zu der Ebene des Gewebes oder in einer Ebene parallel zu der Webebene umläuft. Mit Hilfe dieser Ketten läßt sich erreichen, daß die von dem Breithalter aufzunehmende Kraft der Querkontraktion des Gewebes auf ein längeres Gewebestück verteilt werden kann. Diese Kettenbreithalter auf beiden Seiten der Gewebebahn müssen jedoch in Längsrichtung der Gewebebahn leicht schräg gestellt werden, damit die Querzugkraft des Gewebes am Ausgang des Breithalters im Verhältnis zum Eingang des Breithalters nahe dem Webblatt soweit reduziert wird, daß das Gewebe ohne Verletzung ausgenadelt werden kann. Richtet man die Kettenbreithalter derart ein, daß sie parallel zu den Webkanten verlaufen, so besteht die große Gefahr, daß der Stoff am Ausgang des Breithalters beim Ausnadeln ausreißt.

Dadurch, daß die Kettenbreithalter in Bezug auf die Längsachse der Gewebebahn schräg gestellt werden, ergibt sich jedoch auch ein Längszug auf die Kette. Dies führt zu einer Verstreckung der Kette. Die Folge ist ein hoher Reparaturbedarf der Kette und ein hoher Wartungsaufwand, da die Kette laufend mit Hilfe eines Kettenspanners nachgespannt werden muß.

Ein Kettenbreithalter hat aber darüber hinaus noch weitere Nachteile, die darin zu sehen sind, daß für die einzelnen Gliederverbindungen aufwendige Verschraubungen verwandt werden müssen, wenn die Kette zerlegbar sein soll. Eine solche Kette benötigt zum reibungslosen Betrieb eine Schmierung. Dies ist jedoch äußerst schwierig.

Um die Nachteile eines Kettenbreithalters zu vermeiden, jedoch dessen Vorteile zu nutzen, hat der Anmelder in Untersuchungen versucht, die jeweilige Kette durch einzelne, voneinander unabhängige Glieder zu ersetzen, die jeweils die Nadeln tragen und in einer gemeinsamen endlosen Führung verschiebbar sind, wie es etwa bereits aus der deutschen Patentschrift 16 864 bekannt war. Obwohl die Glieder hervorragend und leicht in der Endlosführung glitten, tendierte der Breithalter im Einsatz an der Webmaschine nach kurzer Zeit zum Blockieren, während nach dem Ausbau des Breithalters die Glieder wieder problemlos glitten. Es wurden daraufhin weitere Versuche durchgeführt, bei denen jeweils ein vergrößertes Gesamtspiel zwischen den Gliedern in der Endlosführung angewandt wurde. In allen Fällen ergab sich jedoch bereits nach kurzer Betriebszeit wieder eine Verkeilung der auf der Rückführung der Endlosführung befindlichen Glieder gegeneinander.

Der vorliegenden Erfindung liegt deshalb die Aufgabe zugrunde, einen Breithalter der eingangs erwähnten Art anzugeben, der einen reibungslosen Betrieb ermöglicht.

Diese Aufgabe wird erfindungsgemäß dadurch gelöst, daß die Glieder gegeneinander verschiebbar gehaltert sind, daß das Gesamtspiel zwischen allen Gliedern auf der endlosen Führung größer oder gleich der Längsdehnung des Gewebes zwischen dem Ort des Einnadelns und dem Ort des Ausnadelns ist und daß Einrichtungen vorgesehen sind, um das jeweils nächste auf das gerade einnadelnde Glied folgende Glied in Anlage an dem einnadelnden oder zuletzt eingenadelten Glied oder innerhalb eines Höchstabstandes in Bezug auf das einnadelnde oder zuletzt eingenadelte Glied zu halten.

Eine derartige Anordnung gewährleistet einen reibungslosen Betrieb, ohne daß es zu einem Verkeilen der einzelnen Glieder gegeneinander kommt. Es wurde nämlich gefunden, daß es aufgrund der schräg gestellten Breithalter und dem damit einhergehenden Schmälerwerden der Gewebebahn zu einer Verlängerung oder Längsdehnung der Gewebebahn in ihrer Längsrichtung kommt, die für die Verkeilung verantwortlich ist. Als Gesamtspiel wird hierbei die Summe der Abstände zwischen den als nicht komprimierbar angenommenen Gliedern angesehen. Sofern der Abstand zwischen zwei benachbarten Gliedern ganz oder teilweise mit einem bei einem Kompressionsdruck auf die Glieder völlig komprimierbaren Material gefüllt ist, ist der Abstand zwischen den Gliedern als das Spiel anzusehen. Als eine äquivalente Ausführung ist auch eine Anordnung anzusehen, bei der das geforderte Gesamtspiel zwischen den Gliedern erst bei einem Druck auf die Glieder in ihrer Fortbewegungsrichtung durch eine elastische Verformung der Führung erzeugt wird.

Gemäß einer vorzugsweisen Ausführungsform der Erfindung sind wenigstens zwei Federn zwischen jeweils zwei nebeneinander liegenden Gliedern vorgesehen, die die betreffenden Glieder jeweils derart im Abstand voneinander halten, daß sich das Gesamtspiel im wesentlichen gleichmäßig auf die Abstände zwischen den betreffenden Gliedern aufteilt, und daß die beiden Federn zwischen solchen Gliedern vorgesehen sind, die sich auf der Führungsbahn im wesentlichen diametral gegenüberliegen. Eine derartige Anordnung ist verhältnismäßig leicht mit Hilfe von Druckfedern zu erreichen, selbst wenn dabei der Nachteil in Kauf genommen wird, daß beim Einnadeln der Glieder zwischen den Gliedern, zwischen denen eine Feder vorhanden ist, ein größerer Abstand verbleibt als zwischen den übrigen Gliedern.

Gemäß einer anderen bevorzugten Ausführungsform der Erfindung werden an mehreren oder allen Gliedern jeweils elastische Puffer angebracht, die die aneinandergrenzenden Glieder in einem geringen Abstand voneinander halten und bei einem entsprechenden Druck auf die Glieder in Gleitrichtung bis zur gegenseitigen Anlage der Glieder aneinander komprimierbar sind. Auf diese Weise kann das zwischen den Gliedern vorgesehene Gesamtspiel gleichmäßig zu Beginn des Betriebs auf die Abstände zwischen allen benachbarten Gliedern verteilt werden, so daß der Abstand zwischen zwei benachbarten Gliedern verhältnismäßig klein ist. Als besonders zweckmäßig hat sich hierbei eine Anordnung erwiesen, bei der in jedem Glied eine in Längsrichtung des Gliedes verlaufende Ausnehmung vorgesehen wird, in die ein etwa stabförmiges Materialstück aus einem Gummi- oder Kunststoffmaterial eingefügt wird, das eine solche Länge hat, daß bei Anlage dieses Puffers an dem nächstfolgenden Glied ohne Wirkung einer auf die Glieder ausgeübten Kompressionskraft die Glieder wenigstens einen Abstand haben, der dem Teil des Gesamtspiels entspricht, der sich bei gleichmäßiger Aufteilung des Gesamtspiels auf alle benachbarten Glieder ergibt. Als besonders zweckmäßiges Puffermaterial hat sich Polyurethan erwiesen.

Gemäß einer weiteren vorzugsweisen Ausführungsform der Erfindung sind mehrere oder alle benachbarten Glieder auf ihren einander zugewandten Seiten jeweils nach einwärts gegen die Führung hin abgeschrägt und zwischen jeweils zwei benachbarten, gegeneinander anliegenden Gliedern wird jeweils ein Stößelglied angeordnet, das bei einer Bewegung der Glieder jeweils in der endlosen Führung geführt mit genommen wird und es wird in einem Bereich der endlosen Führung, in dem die Glieder außer Eingriff mit der Gewebebahn stehen, eine federnd in die Bewegungsbahn der Stößelglieder vorstehende Nockenbahn vorgesehen, die während des Darüberlaufens die Stößelglieder in einer gegenüber den benachbarten Gliedern verschobenen Lage hält, in der die Stößelglieder die benachbarten Glieder jeweils in einem Abstand voneinander halten. Bevorzugt bestehen die Stößelglieder aus Kugeln, Zylindern oder Keilen. Eine solche Anordnung ist äußerst langlebig und praktisch wartungsfrei.

Zweckmäßigerweise wird die Nockenbahn durch eine durch eine Feder vorgespannte Rampe gebildet, die bei einem auf die außer Eingriff mit der Gewebebahn stehenden Glieder, in Richtung einer gegenseitigen Anlage ausgeübten Druck über die Stößelglieder entgegen der Federkraft der Feder in eine außer der ursprünglichen Bewegungsbahn der Stößelglieder liegende Stellung bringbar ist. Damit kann das Spiel zwischen den oder einigen Gliedern, die außer Eingriff mit der Gewebebahn stehen, nach Belieben je nach dem auf die Glieder ausgeübten Kompressionsdruck vergrößert oder verkleinert werden.

Gemäß einer weiteren Ausführungsform der Erfindung wird ein Sternrad vorgesehen, dessen Achse verschiebbar in Richtung auf die endlose Führung gelagert und federnd gegen diese vorgespannt ist und bei der wenigstens ein Stern zwischen zwei außer Eingriff mit der Gewebebahn stehende, benachbarte Glieder eingreift, um diese im Abstand voneinander zu halten, solange kein übermäßiger Druck auf die Glieder ausgeübt wird. Eine solche Anordnung ist gleichfalls leicht zu realisieren, langlebig und praktisch wartungsfrei.

Die Erfindung kann auch derart ausgeführt werden, daß ein im Takt der Einnadelungsbewegung eines Gliedes entlang den außer Eingriff mit der Gewebebahn stehenden Gliedern vor- und zurückbewegbarer und jeweils bei einer Rückwärtsbewegung hinter ein neues Glied eingreifender Schieber vorgesehen ist, der bei seiner Vorwärtsbewegung auf alle in Bewegungsrichtung vor ihm liegenden Glieder einen Druck ausübt, um das nächste auf das einnadelnde Glied folgende Glied in Anlage an diesem einnadelnden Glied zu halten. Die Betätigung des Schiebers kann dadurch erfolgen, daß ein drehbar gelagertes Sternrad vorgesehen ist, das aufeinanderfolgend jeweils mit einem Stern zwischen zwei im Eingriff mit der Gewebebahn stehende Glieder eingreift, daß ein verschwenkbar gelagerter doppelarmiger Hebel vorgesehen wird, dessen einer Arm an dem in seiner Bewegungsrichtung federnd vorgespannten Schieber angelenkt ist, und dessen anderer Arm in die Bewegungsbahn der Enden der Sterne des Sternrades vorsteht.

Eine Anordnung, die praktisch unabhängig von der sich bei den verschiedenen Geweben ergebenden unterschiedlichen Längsdehnung ist, besteht darin, daß eine Vorrichtung zum Einführen eines Druckluftstrahls in Richtung der Vorwärtsbewegung der außer Eingriff mit der Gewebebahn stehenden Glieder vorgesehen ist, mit dessen Hilfe die jeweils ausgenadelten Glieder in Anlage an das einnadelnde Glied zurückführbar sind.

Im folgenden soll die Erfindung näher anhand von in der Zeichnung dargestellten vorzugsweisen Ausführungsformen erläutert werden. In der Zeichnung zeigen:
- Fig. 1: eine schematische Darstellung zweier an den einander gegenüberliegenden Gewebekanten angreifender Breithalter gemäß der Erfindung in einer schematischen Draufsicht,
- Fig. 2: einen Längsschnitt durch einen Breithalter entlang der Linie II - II in Figur 1,
- Fig. 3 bis Fig. 5: jeweils eine Seitenansicht, Vorderansicht bzw. Draufsicht auf ein einzelnes Glied,
- Fig. 6: eine Darstellung von mehreren Gliedern, die jeweils eine unterschiedliche mögliche Form aufweisen, wobei die Anlage dieser Glieder gegeneinander beim Durchlaufen einer geboge-Bahn dargestellt ist,
- Fig. 7: eine schematische Darstellung eines Teils der endlosen Führungsbahn mit einer weiteren Ausgestaltung gemäß der Erfindung,
- Fig. 8: einen Schnitt entlang der Linie VIII - VIII in Figur 7, wobei jedoch die Rampe in einem abgesenkten Zustand dargestellt ist,
- Fig. 9: eine schematische Draufsicht auf eine weitere gemäß der Erfindung ausgebildete Ausführungsform,
- Fig. 10: eine schematische Teilansicht der endlosen Führungsbahn mit einer weiteren Ausgestaltung gemäß der Erfindung,
- Fig. 11: eine schematische Teilansicht mehrerer Glieder in der endlosen Führung mit einer weiteren Ausgestaltung gemäß der Erfindung,
- Fig. 12: eine schematische Darstellung einer weiteren Ausführungsform der Erfindung,
- Fig. 13: eine schematische Darstellung einer weiteren Ausführungsform der Erfindung,
- Fig. 14: eine schematische Darstellung einer weiteren Ausführungsform der Erfindung,
- Fig. 15: eine schematische Darstellung einer weiteren Ausführungsform der Erfindung, und
- Fig. 16: eine schematische Darstellung einer noch weiteren Ausführungsform der Erfindung.

In Figur 1 ist eine Gewebebahn 1 unmittelbar hinter dem nicht dargestellten Webeblatt gezeigt, die in der Richtung des Pfeiles 2 fortschreitet. An den einander gegenüberliegenden Webkanten 3, 4 greift jeweils ein Breithalter 5, 6 an. Die Breithalter sind identisch und lediglich spiegelbildlich ausgebildet. Jeder Breithalter weist eine in Form eines langgestreckten Ovals ausgebildete endlose Führung 7 auf, die noch anhand der Figur 2 näher erläutert werden soll, sowie mehrere Glieder 8, die entlang dieser Führung verschiebbar sind. Mit dem Fortschreiten der Gewebebahn in der Richtung 2 wandern die Glieder 8 in Richtung des Pfeiles 9 entlang der Führung 7. Jedes Glied trägt mehrere Nadeln, die jeweils in der durch die Führung 7 gelegten Ebene liegen und nach außen von der Führung wegstehen. In Figur 1 kommt bei dem Breithalter 6 gerade das Glied 10 in Eingriff mit der Webkante 4, während das Glied 11 bereits vollständig wieder außer Eingriff mit der Webkante ist. Im folgenden soll das In-Eingriff-Kommen der Nadeln eines Gliedes mit dem Gewebe als Einnadeln und das Außer-Eingriff-Kommen mit dem Gewebe als Ausnadeln bezeichnet werden. Zum leichteren Einnadeln wird oft ein hier nicht gezeigtes Einführungsleitblech, das vorn am Breithalter einstellbar befestigt ist, verwendet. Die zwischen den Gliedern 10 und 11 liegenden Glieder befinden sich vollständig in Eingriff mit der Gewebekante 4. Die Glieder 11 und die in Fortschreitungsrichtung davor liegenden Glieder bis zu dem vor dem Glied 10 liegenden Glied 12 sind vollständig außer Eingriff mit der Gewebebahn und deshalb frei verschiebbar.

Wie aus Figur 2 zu ersehen ist, wird der Breithalter 5 im wesentlichen durch eine flache Platte 13 gebildet, an der Halterungsbolzen 14 und 15 befestigt sind, mit deren Hilfe der Breithalter 5 ortsfest an einer entsprechenden, nicht gezeigten Vorrichtung entlang der Gewebebahn 1 gehaltert werden kann. Mit der Platte 13 wirkt eine weitere Platte 17 zusammen, um die aus Figur 1 ersichtliche endlose Führung 18 für die Glieder 8 zu bilden.

Wie aus den Figuren 3 bis 5 hervorgeht, sind die einzelnen Glieder 8 im Längsschnitt im wesentlichen L-förmig ausgebildet und weisen einen ersten Schenkel 20 und einen zweiten Schenkel 21 auf. Die Glieder sind vorzugsweise aus einem Teil gebildet.

Der erste Schenkel 20 trägt auf seiner dem zweiten Schenkel 21 abgewandten Seite mehrere Nadeln 23, die im wesentlichen senkrecht zu dem ersten Schenkel 20 verlaufen. An dem ersten Schenkel 20 ist ein Vorsprung 24 ausgebildet, der, wie aus Figur 4 am besten zu ersehen ist, im wesentlichen in Form eines Rechteckes ausgebildet ist, das jedoch an seiner Oberseite 25 ballig geformt und an seinen Enden abgerundet ist. Der zweite Schenkel 21 weist auf seiner dem ersten Schenkel 20 abgewandten Seite einen Vorsprung 26 auf, der etwa durch einen in diesen zweiten Schenkel 21 eingesetzten Stift gebildet werden kann. Das Glied 8 ist praktisch in Bezug auf die senkrecht auf der Zeichenebene stehende und durch die Längsachse 27 verlaufende Ebene spiegelbildlich ausgebildet. Die Seitenkanten 28 und 29 (Figur 4) des Gliedes 8 verlaufen in einem oberen Teil 30 bzw. 31 zunächst parallel zu der Längsachse 27. In einem sich daran anschließenden mittleren Abschnitt 32 bzw. 33 verlaufen die Seitenkanten abgeschrägt nach abwärts gegen die Längsachse 27 hin, wobei diese Abschrägung in den unteren Seitenteilen 34 und 35 noch stärker ist.

Wie aus Figur 2 hervorgeht, werden die Glieder 8 mit der Vor- und Rückseite des zweiten Schenkels 21 jeweils zwischen den Platten 13 und 17 geführt, wobei der Vorsprung 24 in einer in der Platte 13 ausgebildeten Nut 37 liegt, während die Unterseite 38 des ersten Schenkels 20 auf einer Seitenkante 39 der Platte 17 aufliegt und durch diese abgestützt wird. Während die Seitenkante 39 im wesentlichen die gesamte Zugkraft aufnimmt, die auf ein Glied ausgeübt wird, sorgt der in die Nut 37 eingreifende Vorsprung 24 des Gliedes 8 im wesentlichen dafür, daß jedes Glied in der endlosen Führung gehalten wird. Die Figur 2 zeigt, daß die die Ebene der endlosen Führung bestimmende Platte 13 unterhalb und im wesentlichen parallel zu der Ebene der Gewebebahn 1 verläuft, und daß die Gewebebahn an der Webkante 3 um 90° abgewinkelt ist und in Eingriff mit den Nadeln bestimmter Glieder 8 steht.

Die mit den in den vorstehenden Figuren beschriebenen Breithaltern in Versuchen beobachteten Verkeilungen der Glieder kommen offenbar durch folgende Vorgänge zustande. Wie aus Figur 1 ersichtlich, sind die beiden Breithalter 5 und 6 jeweils schräg in Bezug auf die Längsachse 40 der Gewebebahn 1 angeordnet. Diese Anordnung ist gewählt, um zu erreichen, daß etwa das Glied 41, das gerade einnadelt, sich in einem größeren Abstand zu der Längsachse 40 befindet als das Glied 42, das gerade ausnadelt. Auf diese Weise ist der Querzug, der auf das Glied 41 wirkt, größer als der Querzug, der auf das Glied 42 wirkt, da an der Stelle des Gliedes 42 die Breite der Gewebebahn sich insgesamt bereits verringert hat. Aufgrund des geringeren Querzugs auf das Glied 42 wird ein besseres Ausnadeln ermöglicht. Diese Anordnung bringt es jedoch mit sich, daß, da die Gewebebahn zwischen den Gliedern 41 und 42 insgesamt schmaler wird, sie gleichzeitig eine Längung bzw. Längsdehnung in Richtung der Längsachse 40 erfährt. Würde man nun eine Anordnung vorsehen, auf der die Glieder 8 sich praktisch ohne Spiel auf der endlosen Führung 7 aneinander reihen, würde die Wirkung der Gewebebahn auf die mit der Gewebebahn eingenadelten Glieder die gleiche sein wie auf einen Kettenbreithalter, d. h. infolge der Verstreckung des Gewebes versucht diese, den Abstand zwischen den einzelnen Gliedern zu vergrößern, was letztlich zu einer Beschädigung des Stoffes führt, da sich der Abstand zwischen den einzelnen Gliedern nicht vergrößern läßt. Der gegenüber einem Kettenbreithalter erwünschte Vorteil kann demnach mit einer Gliederanordnung nur dann erreicht werden, wenn zwischen den Gliedern ein Gesamtspiel vorhanden ist, das mindestens so groß ist wie die Längsdehnung, die die Gewebebahn zwischen dem Einnadelungspunkt und dem Ausnadelungspunkt erfährt.

Aufgrund der Längsdehnung der Gewebebahn bildet sich zwischen den mit dem Gewebe eingenadelten Gliedern jeweils ein Abstand, dessen Größe abhängt von der Größe der Dehnung des jeweils vorliegenden Gewebes. Ist das Gesamtspiel der Glieder auf der endlosen Führung kleiner als die Längsdehnung des Stoffes zwischen dem Einnadeln und Ausnadeln, so ist leicht einzusehen, daß auf dem letzten, gerade ausnadelnden Glied ein erheblicher Zug der Gewebebahn in seiner Längsrichtung lastet, dem die übrigen, nicht im Eingriff mit der Gewebebahn stehenden Glieder nicht nachgeben können, da das letzte ausnadelnde Glied über die restlichen Glieder einen erheblichen Druck auf das gerade einnadelnde Glied ausübt, das aber durch den Eingriff des vor ihm liegenden Gliedes mit der Gewebebahn festgehalten wird. Diese Pressung auf die Glieder führt zu ihrer Verkeilung. Das maximale Gesamtspiel der Glieder sollte deshalb gleich oder größer als die maximale Dehnung auf der in Betracht gezogenen Strecke des gerade verarbeiteten Stoffes oder besser noch als die maximale Dehnung aller zu verarbeitenden Stoffe sein.

Vergrößert man nun aber das Gesamtspiel beliebig oder etwa wenigstens noch dadurch, daß man ein weiteres Glied zusätzlich zu dem bereits vorgesehenen Gesamtspiel wegläßt, so ist dadurch keineswegs eine Verkeilung ausgeschlossen. Vielmehr erfolgt folgendes: Geht man von einem Anfangszustand aus, bei dem gerade die notwendige Zahl von Gliedern in den Stoff eingenadelt ist, wobei die Glieder aufgrund der angenommenen Längsdehnung des Stoffes jeweils einen entsprechenden Abstand voneinander haben, und beginnt man nun, die Gewebebahnen weiterlaufen zu lassen, so werden durch das erste ausnadelnde Glied die übrigen frei auf der übrigen Führung vorhandenen Glieder vorwärts geschoben. Da das Gesamtspiel noch durch das Weglassen eines weiteren Gliedes vergrößert worden ist, wird es also wenigstens bis zum Ausnadeln des ersten Gliedes aus der Gewebebahn dauern, bis das erste freie Glied in die Stellung verschoben worden ist, in der es in die Gewebebahn überhaupt erst hätte einnadeln können. Während dieser Zeit fehlt ein Glied, das in der Zwischenzeit hätte einnadeln sollen. Die Gewebebahn ist also über die Länge eines Gliedes nicht unterstützt. Bei der weiteren Bewegung der Gewebebahn wird nun eine Verkeilung unumgänglich, wenn nicht die Anfangsbedingungen in Form der Länge der Glieder, der Länge der Bahn zwischen dem ersten Einnadeln und dem Ausnadeln sowie der Längsdehnung des gerade verarbeiten Gewebes so gewählt sind, daß das letzte Glied gerade vollständig ausgenadelt hat, bevor das neue, an die Gewebebahn herangeführte Glied tatsächlich zum Einnadeln kommt. Dies wird in den meisten Fällen jedoch nicht der Fall sein. Eine Verkeilung wird dann aber unumgänglich, da das einnadelnde Glied mit einer kleineren Geschwindigkeit einnadelt als das ausnadelnde Glied, das eine größere Geschwindigkeit dadurch erhält, daß es aufgrund der zusätzlichen Längsdehnung des Stoffes schneller bewegt wird. Damit drückt nun aber das gerade ausnadelnde Glied über die übrigen Glieder, die jeweils in Anlage aneinander liegen, auf das erste gerade einnadelnde Glied, wodurch die Verkeilung bereits gegeben ist. Durch die Wahl eines ausreichenden Spiels allein läßt sich somit eine Verkeilung nicht verhindern.

Der Grundgedanke der Erfindung liegt nun darin, daß neben dem an sich notwendigen Gesamtspiel Maßnahmen ergriffen werden, die sicherstellen, daß jeweils entweder bereits ein nächstfolgendes Glied an dem gerade einnadelnden Glied anliegt oder daß ein solches neues Glied so an die Gewebebahn herangebracht wird, daß es höchstens einen Abstand innerhalb eines vorbestimmten Höchstabstandes von dem gerade einnadelnden oder eingenadelten Glied hat. Dieser Höchstabstand hängt ab von der Längsdehnung des Stoffes und der Anzahl der Abstände zwischen den maximal mit der Gewebebahn eingenadelten Glieder und läßt sich in Beziehung setzen zu dem notwendigen Gesamtspiel. Soll der Höchstabstand eine Strecke a betragen, so muß das Gesamtspiel G größer oder gleich der Längsdehnung b des Stoffes zwischen dem ersten Einnadelungspunkt und dem letzten Ausnadelungspunkt zuzüglich der Länge (n + 1) x a, d.h.

$\text{G ≧ b + (n + 1) x a}$

sein, wobei n die Zahl der Zwischenräume zwischen den maximal mit der Gewebebahn eingenadelten Gliedern ist.

Im folgenden soll anhand einiger Ausführungsbeispiele erläutert werden, wie sich das rechtzeitige Heranführen eines neuen auf das gerade einnadelnde Glied folgenden Gliedes verwirklichen läßt. Die Figuren 7 und 8 zeigen eine Reihe von Gliedern 44 - 48, die entsprechend den in den Figuren 3 - 5 gezeigten Gliedern ausgebildet sein können. Die endlose Führungsbahn ist in diesem Beispiel nicht ausdrücklich dargestellt. Zwischen je zwei Gliedern laufen Kugeln oder Rollen 49 - 52. Diese Kugeln werden jeweils durch das nachfolgende Glied mitgenommen und sie rollen über eine Lauffläche 53. Wie anhand der Glieder 44 und 45 zu ersehen ist, sind die seitlichen, sich nach unten erstreckenden Abschrägungen (siehe Figur 4, die Flächen 32, 33, 34 und 35) so gewählt, daß die Kugel jeweils in dem so geschaffenen Raum Platz hat, selbst wenn die benachbarten Glieder 44 und 45 an ihren Stirnflächen (siehe Figur 4, Flächen 30 und 31) gegeneinander anliegen. In der Bewegungsbahn der Kugel ist nun eine Rampe 54 vorgesehen, die aus zwei parallelen Stegen 55 und 56 (siehe Figur 8) besteht, die im wesentlichen horizontal verlaufen, jedoch an der Vorder- und der Hinterseite in Laufrichtung einen Anstieg 57 bzw. eine Abfallflanke 58 aufweisen (siehe Figur 7). Die Stege 55 und 56 sind aus einem Stück mit einer Grundplatte 59 hergestellt. Unter der Grundplatte ist eine Blattfeder 60 vorgesehen, die die gesamte Rampe nach aufwärts drückt. Bei einem Vorschub der Glieder laufen lediglich die Kugeln auf die Rampe auf und drücken dabei gegen die seitlichen, abgeschrägten Flächen der Glieder wodurch diese in einem Abstand zueinander zu liegen kommen, wie anhand der Glieder 46 - 48 zu ersehen ist. Dadurch erfahren die gesamten vor dem Glied 48 in Laufrichtung liegenden Glieder eine zusätzliche Vorwärtsbewegung. Diese Vorwärtsbewegung sollte gerade jeweils so groß sein, daß das erste auf das gerade einnadelnde Glied folgende Glied sich in Anlage an diesem einnadelnden Glied befindet.

Sollte sich bei dieser Anordnung ergeben, daß aufgrund des gerade ausnadelnden Gliedes ein zusätzlicher Druck in Vorwärtsrichtung auf die davorliegenden Glieder ausgeübt wird, während bereits das erste auf das einnadelnde Glied folgende Glied an dem einnadelnden Glied anliegt, so kann dieser Druck dadurch aufgenommen werden, daß die Glieder 46, 47 und 48 weiter zusammengedrückt werden, wobei über die Kugeln 51 und 52 die Rampe 54 in eine für die Rampe 54 und die Blattfeder 60 vorgesehene Ausnehmung 61 gedrückt wird. Die Länge der Rampe sollte so lang bemessen sein, daß eine ausreichende Zahl von Gliedern im Abstand zueinander gehalten werden, so daß durch das gerade ausnadelnde Glied auf keinen Fall die Rampe so weit abgesenkt werden sollte, daß alle darüberliegenden Glieder gegeneinander anliegen.

In Figur 8 ist die Lage der Rampe in ihrer vollständig abgesenkten Lage dargestellt.

In Figur 6 sind drei verschiedene körperliche Ausbildungen von Gliedern von 62 - 64 gezeigt, um zu verdeutlichen, wie die bereits anhand der Figur 4 beschriebenen Seitenflächen 32 - 35 der Glieder ausgebildet sein sollen, damit sowohl ein exaktes Anliegen der Glieder auch in der Kurvenführung gewährleistet und andererseits auch ein ausreichender Raum für die zwischen den Gliedern geführten Kugeln 65 - 68 vorgesehen ist. Die hier gezeigte Lauffläche 69, auf der die Kugeln laufen, entspricht der in Figur 7 gezeigten Lauffläche 53.

In Figur 9 ist eine Gesamtanordnung eines Breithalters dargestellt, der im wesentlichen der Anordnung der Figuren 6 - 8 entspricht, wobei jedoch die einzelnen Kugeln und die genaue Ausführung der Glieder nicht gezeigt ist. Die Lauffläche der Kugeln wird bei dieser Anordnung durch die längsovale Fläche 70 gebildet. Der wesentliche Unterschied zu der Anordnung der Figuren 7 und 8 besteht hier lediglich darin, daß die Rampe durch ein langgestrecktes, im wesentlichen C-förmiges Stück 71 gebildet wird, das mit Hilfe zweier Federn 72, 73 gegen die ursprüngliche Lauffläche 70 der Kugeln herausverschoben werden kann. Diese verschobene Stellung ist in der Zeichnung in gestrichelten Linien dargestellt.

Eine weitere Ausführungsform einer Rampe ist in Figur 10 gezeigt. Da diese Anordnung der Anordnung der Figur 7 entspricht, sind gleiche Teile mit gleichen Bezugszeichen und einem zusätzlichen Strich bezeichnet. Die Rampe 54' wird durch zwei an ihren einander gegenüber liegenden Enden 74 und 75 angelenkte Hebel 76 und 77 gebildet, die an ihren aneinanderstoßenden Enden mit Hilfe einer Schraubenfeder 60' nach aufwärts vorgespannt sind. Diese Hebel 76 und 77 stehen lediglich in die Bewegungsbahn der Kugeln 49' - 52' vor. Die Schenkel sind bei einem auf die Rampe ausgeübten Druck in ihre abgesenkte Lage in der Ausnehmung 61' verschwenkbar.

Gemäß der Anordnung in Figur 11 werden die Glieder 78 und 79 dadurch in der durch den Pfeil angegebenen Richtung vorwärtsbewegt, daß zwischen die Glieder 78 und 80 der Stern 82 eines Sternrades 83 eingreift. Die Achse 84 des Sterns ist in senkrechter Richtung in einem Langloch 85 einer Lagerhalterung verschiebbar. Die Achse 84 wird durch eine Schraubenfeder 87 nach aufwärts vorgespannt. Bei einem zu hohen Druck der Glieder 80 und 81 in der Vorwärtsrichtung wird deshalb zwangsläufig das Sternrad 83 entgegen der Kraft der Feder 87 nach abwärts abgesenkt, so daß der Abstand zwischen den Gliedern 78 und 80 verkleinert werden kann.

In Figur 12 ist schematisch eine Anordnung dargestellt, bei der die Glieder 90 - 93 in die Gewebebahn 94 eingenadelt sind. Die Glieder 95, 96 sind die letzten dargestellten Glieder, die aufgrund des gerade ausnadelnden Gliedes aneinanderliegend vorgeschoben werden. Zwischen dem Glied 96 und dem nächstfolgenden Glied 97 ist ein ausreichendes Spiel 98. Zwischen dem Glied 97 und dem gegen das gerade eingenadelte Glied 90 anliegenden Glied 99 befinden sich weitere Glieder, die gegenseitig in Anlage sind und in dieser Stellung durch eine entlang dieser Bahn verlaufende Druckfeder 100 gehalten werden. In der Gleitführung 101 ist ein in Richtung des Pfeils 102 vor- und zurückbewegbarer Schieber verschiebbar, der an seinem vorderen Ende einen Mitnehmer 104 aufweist. Der Schieber ist bei 105 an einem Arm 106 eines doppelarmigen Hebels 107 angelenkt, der seinerseits um den Anlenkpunkt 108 verschwenkbar ist. Der andere Arm 109 des doppelarmigen Hebels kommt in Eingriff mit den Enden der Sterne 110 eines Sternenrades 111. Das Sternenrad ist um eine feste Achse drehbar gelagert und ein Stern greift jeweils zwischen Glieder 92 und 93 ein, wodurch das Sternrad bei einer Bewegung der Stoffbahn gedreht wird. Der Schieber selbst ist durch eine Druckfeder 112 in die Bewegungsrichtung 102 vorgespannt.

Die Betriebsweise dieser Ausführungsform ist wie folgt: Bei einer Vorwärtsbewegung der Gewebebahn um die Länge des Abstandes zwischen zwei Gliedern 92, 93 wird das Sternrad um den Winkel zwischen zwei Sternen weitergedreht. Hierbei kommt einer der Sterne zunächst mit dem zweiten Arm 109 des doppelarmigen Hebels 107 in Eingriff und verschwenkt diesen im Gegenuhrzeigersinn um den Anlenkpunkt 108. Hierbei wird der Schieber 103 entgegen der Vorschubrichtung 102 und entgegen der Kraft der Feder 112 zurückbewegt, wobei der Mitnehmer 104 durch die leichte Verschwenkung des Schiebers 103 leicht angehoben wird. Sobald der Stern bei seiner weiteren Bewegung wieder außer Eingriff mit dem Arm 109 kommt, kann der Schieber aufgrund der Feder 112 sich nach vorwärts bewegen, nachdem er bei seiner Rückwärtsbewegung mit seinem Mitnehmer 104 hinter das nächstfolgende Glied 96 gegriffen hat. Bei seiner Vorwärtsbwegung schiebt er dadurch das Glied 96 in Anlage an das Glied 97 und drückt die gesamten davorliegenden Glieder gegen das letzte gerade eingenadelte Glied 90. Der Schieber hält aufgrund des Drucks der Feder 112 die darvorliegenden Glieder weiterhin solange angedrückt, bis das nächstfolgende Glied 99 eingenadelt hat. Bei einer weiteren Bewegung der Gewebebahn um die Länge des Abstandes zwischen zwei Gliedern wiederholt sich der Bewegungsablauf zyklisch.

Die Figur 13 zeigt eine weitere Ausführungsform, aus der zu ersehen ist, daß das Gesamtspiel in der endlosen Führung praktisch beliebig groß gemacht werden kann. Bei dieser Ausführungsform stehen die zwischen dem gerade einnadelnden Glied 113 und dem gerade ausnadelnden Glied 114 liegenden Glieder im Eingriff mit der Gewebebahn 115. In der endlosen Führung 116 mündet tangential in der Bewegungsrichtung der Glieder eine Druckluftleitung 117, über die kontinuierlich ein Luftstrahl in die Führung 116 eingeblasen wird. Bei einer Weiterbewegung der Gewebebahn 115 werden durch das ausnadelnde Glied 114 die davor liegenden Glieder 118 und 119 weiterbewegt, bis das Glied 119 an der Mündung der Druckluftdüse 117 vorbeibewegt ist. In diesem Augenblick wird das Glied 119 von dem Druckluftstrahl erfaßt und auf der Führung 116 bis zur Anlage an das erste gerade einnadelnde Glied 113 gebracht. In dieser Lage würde es die Lage des gezeigten Gliedes 120 einnehmen. Diese Anordnung zeigt, daß im Prinzip lediglich ein oder höchstens zwei Glieder über die Zahl der Glieder vorhanden sein müssen, die jeweils mit der Gewebebahn eingenadelt sind, um einen reibungslosen Betrieb zu ermöglichen.

In der Figur 14 ist schematisch eine Ausführungsform dargestellt, bei der zwischen zwei Paaren von nebeneinander liegenden Gliedern 121 und 122 bzw. 123 und 124 jeweils eine Druckfeder 125 bzw. 126 vorgesehen ist, die die angrenzenden Glieder miteinander verbindet. Die übrige Bahn der Führung kann mit aneinanderliegenden Gliedern bestückt sein, sofern die Paare von Gliedern, zwischen denen jeweils die betreffende Feder vorgesehen ist, auf einander diametral gegenüberliegenden Stellen der Führung angeordnet sind und sofern der durch jeweils nur eine Feder bewirkte Abstand zwischen den benachbarten Gliedern größer als das notwendige Gesamtspiel innerhalb der Führung ist. Zweckmäßigerweise werden natürlich nicht lediglich zwei Federn, sondern möglichst Federn zwischen je zwei aneinandergrenzenden Gliedern vorgesehen. Die Federn können hierbei zweckmäßigerweise in Form von elastischen Puffern ausgebildet sein, die aneinandergrenzende Glieder jeweils in einem vorbestimmten Abstand voneinander halten, wenn auf die Glieder kein Druck ausgeübt wird. Der durch die elastischen Puffer zwischen zwei benachbarten Gliedern bewirkte Abstand, sofern auf die Glieder kein Druck ausgeübt wird, kann in diesem Fall äußerst klein sein. Der Abstand kann derart gewählt werden, daß die Summe der Abstände zwischen allen nicht eingenadelten Gliedern größer als die maximale Dehnung der Gewebebahn zwischen dem einnadelnden und dem ausnadelnden Punkt ist. Vorzugsweise werden elastische Puffer aus einem Gummi- oder Kunststoffmaterial verwandt. Bevorzugt wird hierbei als Material Polyurethan.

Gemäß einem weiteren Ausführungsbeispiel der Erfindung, das im einzelnen nicht in den Zeichnungen dargestellt ist, wurde eine Führung verwandt, bei der die Führungsbahn selbst aus mehreren Teilgliedern bestand. Zwischen wenigstens zwei benachbarten Teilgliedern war ein Zugfederelement derart eingebaut, daß sich die Länge der Führungsbahn automatisch vergrößerte, wenn auf die Glieder in der Führungsbahn ein zunehmender Druck ausgeübt wurde. Eine ähnliche Ausführungsform bestand darin, daß die Führungsbahn selbst aus einem elastischen Kunstoffmaterial geformt war, das bei einem auf die Glieder in Bewegungsrichtung der Glieder ausgeübten Druck sich expandieren konnte. Bei diesen Anordnungen war es nicht notwendig, von vornherein ein bestimmtes Gesamtspiel zwischen den einzelnen Gliedern vorzusehen. Vielmehr wurde allgemein die Führungsbahn so gestaltet, daß sie bei einem entsprechenden Druck auf die Glieder eine Verlängerung der Bahn ermöglichte, die wenigstens so groß war, wie das geforderte Gesamtspiel. Bei einer solchen Anordnung, bei der die Bahn aufgrund ihrer elastischen Elemente oder ihrer Eigenelastizität sich vor ihrem Betriebseinsatz in ihrem Zustand geringster Länge befindet, können die einzelnen Glieder somit ohne praktisch ein Gesamtspiel in der Führungsbahn angeordnet sein. Das notwendige "Spiel" ergibt sich sodann erst während des Betriebes durch Verlängerung der Führungsbahn.

Gemäß einem Ausführungsbeispiel betrug die Länge eines Gliedes 10 mm. Auf der eine längsovale Form aufweisenden endlosen Führung hatte der geradlinige Teil eine Länge von etwa 12 - 14 Gliedern. Die Gewebebahn war derart geführt, daß neben den auf der Geraden befindlichen Gliedern außerdem auf der Kurvenbahn zusätzlich etwa jeweils noch anderthalb bis zwei Glieder mit der Gewebebahn eingenadelt waren. Die Gesamtlängsdehnung der Gewebebahn zwischen dem Einnadelungs- und dem Ausnadelungspunkt lag je nach der Gewebeart zwischen 3 und 5 mm.

In Figur 15 ist eine Ausführungsform ähnlich wie in Figur 12 dargestellt, weshalb gleiche Teile mit gleichen Bezugszeichen bezeichnet sind, die lediglich mit einem Strich bezeichnet wurden. Auf diese Teile soll deshalb im einzelnen nicht nochmals gesondert eingegangen werden. Bei der in Figur 12 gezeigten Ausführungsform erfolgt der Antrieb des Schiebers 103 in Abhängigkeit von der Bewegung des Sternrades 111 und der Verschwenkung des doppelarmigen Hebels 107. Bie der Ausführungsform in Fig. 15 ist der Antrieb des Schiebers 103' ersetzt durch einen Elektromagnet 130, der an dem hinteren Ende 131 des Schiebers über seinen Anker 132 gekoppelt ist. Der Elektromagnet ist von einer Stromquelle 133 über einen Ein/Ausschalter 134 mit Strom versorgbar.

Die Arbeitsweise dieser Vorrichtung ist wie folgt: Der Mitnehmer 104' des Schiebers 103' liegt aufgrund der Kraft der Druckfeder 112' gegen das hintere Ende des Gliedes 97' an. In dem Maße, wie sich dieses Glied vorwärtsbewegt, wird der Schieber in der Fortschreitungsrichtung des Pfeiles 102' weiterbewegt. Gleichzeitig bewegt sich damit das hintere Ende 131 des Schiebers und der Anker 132 des Elektromagneten 130. In einer vorbestimmten Lage wird der an sich normalerweise geöffnete Ein/Ausschalter 134 geschlossen, wodurch der Elektromagnet 130 erregt wird. Dadurch wird der Anker zusammen mit dem Schieber 103 in Richtung des Pfeiles 105 bewegt. Das heißt, der Mitnehmer 104' wird zurückgezogen und gleitet über wenigstens das nächste freie Glied 96'. Da der Elektromagnet 130 über den Schalter 134 gespeist wird, der bei der Betätigung des Elektromagnetes geöffnet wird, erhält der Elektromagnet lediglich einen Impuls und wird sodann wieder abgeschaltet. Der Mitnehmer, der nunmehr hinter das Glied 96' greift, wird durch die Feder 112' in Richtung des Pfeiles 102' vorgeschoben, bis dieses neue Glied zur Anlage an dem davorliegenden Glied 97' kommt. Der Mitnehmer bewegt sich sodann wieder in dem Maße, wie die Glieder sich beim Einnadeln vorwärtsbewegen, in Richtung des Pfeiles 102', bis erneut der Schalter 134 geschlossen wird und ein neuer Zyklus abläuft.

Bei der Ausführungsform der Figur 16 sind bereits die Glieder 140, 141, 142 usw. mit der Stoffbahn 143 eingenadelt. Die Bewegung der Stoffbahn 143 ist in Richtung des Pfeiles 144. Vor dem letzten eingenadelten Glied 140 liegen die Glieder 145, 146 und 147, die sich gegenseitig in Anlage und insbesondere in Anlage an dem letzten eingenadelten Glied 140 befinden. Jedes Glied weist auf seiner der Stoffbahn 143 abgewandten Seite eine in Bewegungsrichtung der Stoffbahn langsam ansteigende erste Flanke 148 und eine etwas steiler abfallende zweite Flanke 149 auf.

Ein Schwenkhebel 150 ist um eine Schwenkachse 151 verschwenkbar gelagert. Der Schwenkhebel 150 weist ein Nockenfolgeglied 152 mit einer darin drehbar gelagerten Rolle 153 auf, die bei der Vorwärtsbewegung eines Gliedes entlang den Flanken 148 und 149 jedes Gliedes läuft. Der Schwenkhebel 150 ist durch eine Torsionsfeder 154, die um einen Zapfen 155 gewickelt ist, im Gegenuhrzeigersinn um seine Schwenkachse 151 vorgespannt. In dem Schwenkhebel 150 ist eine Blattfeder 156 derart gehaltert, daß sie in einem Schlitz 158 in dem Schwenkhebel 150 in Längsrichtung der Blattfeder und gleichzeitig etwa in Längsrichtung des Schwenkhebels verstellbar mit Hilfe einer Schraube 157 gehaltert ist.

An dem Ende der Blattfeder 156 ist eine Verdickung etwa in Form einer Kugel oder eines quer verlaufenden Zylinders ausgebildet, die in eine radiale Längsaussparung 160 eines Drehgliedes 161 greift.

Das Drehglied 161 ist um eine feststehende Drehachse 162 drehbar. An dem Drehglied ist ein Arm 163 ausgebildet, der sich bei dem vorliegenden Ausführungsbeispiel praktisch in Form einer Blattfeder in einem konstanten radialen Abstand um den Drehpunkt 162 herum erstreckt. An dem Ende des Arms 163 ist eine Mitnehmernase 164 ausgebildet. Die Mitnehmernase 164 liegt gegen die hintere zweite Flanke des Gliedes 147 an.

Die Funktionsweise dieser Vorrichtung ist wie folgt:
Bei einer Vorwärtsbewegung der Stoffbahn 143 in der Fortbewegungsrichtung 144 läuft die Rolle 153 des Nockenfolgers 152 auf der ersten Flanke 148 des Gliedes 165 hoch. Dadurch wird der Schwenkhebel 150 um seine Schwenkachse 151 im Uhrzeigersinn verschwenkt, bis die Rolle den Schnittpunkt zwischen der ersten und der zweiten Flanke 148, 149 erreicht hat. Das verdickte Ende 163 der Blattfeder 156 kann bei dieser Drehbewegung des Schwenkhebels 150 in der radialen Aussparung 160 gleiten und verdreht bei der Bewegung des Schwenkhebels das Drehglied 161 im Gegenuhrzeigersinn. Da die Mitnehmernase 164 an dem Arm 163 federnd gegen die Rückseite des Gliedes 147 drückt, werden die Glieder 147, 146 und 145 unter Vorspannung an dem gerade einnadelnden Glied 140 angedrückt. Die Abmessungen und Übersetzungsverhältnisse, auf die weiter unten noch eingegangen wird, sind so gewählt, daß das auf das gerade eingenadelte Glied folgende freie Glied gerade einzunadeln beginnt, wenn die Rolle 153 des Nockenfolgers den Schnittpunkt zwischen den Flanken 148 und 149 erreicht hat. Bei der Weiterbewegung der Stoffbahn folgt sodann die Rolle 153 der zweiten Flanke 149 eines Gliedes, wobei der Schwenkhebel 150 wieder im Gegenuhrzeigersinn verschwenkt wird, während sich das Drehglied 161 gleichzeitig im Uhrzeigersinn verschwenkt. Diese Bewegungen erfolgen aufgrund der unterschiedlichen Flankensteilheit der Flanken 148, 149 mit einer größer Geschwindigkeit als die zuvor beschriebenen Bewegungen. Bei dieser Bewegung des Drehgliedes 161 im Uhrzeigersinn kommt die Mitnehmernase 164 außer Eingriff mit dem Glied 147 und wird so weit zurückgeführt, bis es hinter die zweite abfallende Flanke des Gliedes 166 greift, das natürlich während der Vorschubbewegung des letzten Gliedes 147 selbst durch die hinter dem Glied 166 folgenden Glieder vorwärtsbewegt worden ist. Die Rückwärtsbewegung der Mitnehmernase 164 ist in jedem Fall so groß, daß die Zurückführung nicht nur um die Länge eines Gliedes, sondern auch um die Länge des Spaltes 167 erfolgt, der aufgrund des freien Spiels zwischen den freien Gliedern vorgesehen ist.

Die Rückwärtsbewegung der Mitnehmernase 164 im Uhrzeigersinn ist dann abgeschlossen, wenn die Rolle 153 zwischen der abfallenden Flanke des vorauslaufenden Gliedes und der ansteigenden Flanke des nächstfolgenden Gliedes liegt und beginnt, der ansteigenden Flanke dieses nächstfolgenden Gliedes zu folgen. Bei dieser folgenden Bewegung wird das Glied 166 durch die Mitnehmernase 167 beschleunigt an das vorauslaufende Glied 147 heranbewegt und es werden bei einer weiteren Bewegung der Rolle 153 auf der ersten ansteigenden Flanke des Gliedes 142 die vorauslaufenden Glieder 146 und 147 an das inzwischen eingenadelte Glied 145 unter Vorspannung in Anlage gehalten. Diese Vorspannung wird in erster Linie durch den federnden Arm 163 erzeugt.

Um den Drehwinkel einzustellen, um den sich das Drehglied 161 jeweils bei einer Verschwenkung des Schwenkhebels 150 verdreht, kann das Übersetzungsverhältnis zwischen dem Schwenkhebel 150 und dem Drehglied 161 dadurch verstellt werden, daß die Lage der Blattfeder 156 in ihrem Spalt 158 in Längsrichtung der Blattfeder verändert wird. Dies erfolgt durch Lösen und Anziehen der Schraube 157. Dadurch wird der Schwenkhebel 150 entsprechend verlängert oder verkürzt. Gleichzeitig wird der radiale Abstand von der Drehachse 162, in dem das Ende bzw. die Verdickung 159 der Blattfeder 156 an dem Drehglied 161 angreift, verkleinert bzw. vergrößert. Bei einer richtigen Einstellung in Abstimmung auf die Größe der Glieder und das jeweils vorhandene Spiel 167 kann erreicht werden, daß während der Verschwenkbewegung des Schwenkhebels 150 sowie der Drehbewegung des Drehgliedes 161 die Blattfeder 156 keine zusätzlichen Kräfte aufzunehmen braucht. In diesem Falle könnte praktisch die Blattfeder als starr angesehen werden. Bei einer derartigen Einstellung läuft die Vorrichtung völlig leicht. Sollte dennoch das vorhandene Spiel 167 während des Betriebes leicht schwanken, so können die sich hieraus ergebenden Längendifferenzen leicht durch eine entsprechende Verbiegung der Blattfeder 156 aufgenommen werden. Es findet somit eine automatische Anpassung hieran statt.

Eine Einstellung bzw. Feineinstellung der Mitnehmernase 164 kann zusätzlich durch eine zweite Einstellschraube 168 erfolgen, durch die die Blattfeder gegenüber ihrer geradlinigen Form verbogen wird. Dadurch ändert sich der Eingriffspunkt der Verdickung 163 mit der radialen Längsausnehmung 160 und damit der radiale Abstand, in dem das Ende der Blattfeder 156 an dem Drehglied 161 angreift. Das Drehglied 161 kann beispielsweise aus einem Kunststoffteil gefertigt sein.

Gemäß einer anderen nicht dargestellten Ausführungsform kann, um das jeweils auf das gerade einnadelnde Glied folgende Glied in Anlage an diesem einnadelnden Glied zu halten, ein Motor mit einem Untersetzungsgetriebe vorgesehen sein, der eine Drehbürste antreibt. Die Drehbürste kann längere Borsten aus etwa einem Kunststoffmaterial aufweisen. Die Borsten sollten so beschaffen sein, daß sie sich bei der Drehung der Drehbürste gegen die Innenseite wenigstens zweier aufeinander folgender Glieder anlegen bzw. über diese wegstreifen. Die Anlage der betreffenden Glieder aneinander kann nun dadurch erreicht werden, daß sich die Drehbürste mit einer etwas größeren Umfangsgeschwindigkeit dreht als die Bewegungsgeschwindigkeit der einzelnen aneinanderliegenden Glieder. Dadurch läuft die Bürste über die einzelnen Glieder hinweg und hält diese in einer gegenseitigen Anlage. Da sich die Stoffbahn selbst in einer sehr geringen Geschwindigkeit bewegt, kann sich die Drehbürste gleichfalls mit einer sehr kleinen, jedoch größeren Geschwindigkeit drehen.

## Patentansprüche

1. Breithalter zum Festhalten oder seitlichen Spannen eines Gewebes, insbesondere auf Webstühlen, mit einer endlosen Führung, in der mit Nadeln zum Eingriff in das Gewebe versehene Glieder verschiebbar angeordnet sind und die Führung derart verläuft und angeordnet ist, daß die Nadeln wenigstens zweier Glieder jeweils gleichzeitig mit dem Rand des Gewebes eingreifen und die mit dem Gewebe in Eingriff kommenden Nadeln bei ihrem Einnadeln einen größeren Abstand von der Gewebebahn-Längsachse haben als bei ihrem Ausnadeln, dadurch **gekennzeichnet,** daß die Glieder (8) gegeneinander verschiebbar gehaltert sind, daß das Gesamtspiel (G) zwischen allen Gliedern (8) auf der endlosen Führung (7) größer oder gleich der Längsdehnung (b) des Gewebes zwischen dem Ort des Einnadelns und dem Ort des Ausnadelns ist und daß Einrichtungen (54, 49 - 52, 60; 54', 60'; 83; 71 - 73; 100 - 112; 117; 125, 126) vorgesehen sind, um das jeweils nächste auf das gerade einnadelnde Glied (10, 41) folgende Glied (12) in Anlage an dem einnadelnden oder zuletzt eingenadelten Glied oder innerhalb eines Höchstabstandes (a) in Bezug auf das einnadelnde oder zuletzt eingenadelte Glied (10) zu halten, wobei $\text{a ≦ (G-b)/(n+1)}$ zu wählen ist, worin n die Zahl der Zwischenräume zwischen den maximal mit der Gewebebahn eingenadelten Gliedern ist.

2. Breithalter nach Anspruch 1, dadurch **gekennzeichnet,** daß alle Glieder (8) voneinander unabhängig in der Führung verschiebbar sind.

3. Breithalter nach einem der Ansprüche 1 oder 2, dadurch **gekennzeichnet,** daß die Glieder (8) jeweils im Querschnitt L-förmig ausgeführt sind und daß an dem ersten Schenkel (20) jedes Gliedes die Nadeln (23) befestigt sind, während der zweit Schenkel (21) zwischen zwei Führungsschienen (13, 17) gehalten und geführt ist, wobei die den Nadeln abgewandte Seite (38) des ersten Schenkels (20) auf einer Gleitfläche (39) der Führungsschiene als Stütze aufliegt.

4. Breithalter nach Anspruch 3, dadurch **gekennzeichnet,** daß an dem ersten Schenkel (20) ein Vorsprung (24) ausgebildet ist, der in einer hieran angepaßten Nut (37) in der angrenzenden Führungsschiene (13) der Führung (7) geführt ist.

5. Breithalter nach einem der Ansprüche 1, 3 oder 4, dadurch **gekennzeichnet,** daß wenigstens zwei Federn (125, 126) zwischen jeweils zwei nebeneinanderliegenden Gliedern (121, 122; 123, 124) vorgesehen sind, die die betreffenden Glieder jeweils derart im Abstand voneinander halten, daß sich das Gesamtspiel im wesentlichen gleichmäßig auf die Abstände zwischen den jeweils ausgenadelten Gliedern (121, 122; 123, 124) aufteilt, und daß die beiden Federn (125, 126) zwischen solchen Gliedern vorgesehen sind, die sich auf der Führung (7) im wesentlichen diametral gegenüberliegen.

6. Breithalter nach einem der Ansprüche 1 bis 5, dadurch **gekennzeichnet,** daß an mehreren oder allen Gliedern (8) jeweils elastische Puffer angebracht sind, die die aneinandergrenzenden Glieder in einem geringen Abstand voneinander halten und bei einem entsprechenden Druck auf die Glieder in Gleitrichtung komprimierbar sind.

7. Breithalter nach Anspruch 6, dadurch **gekennzeichnet,** daß die elastischen Puffer aus einem Gummi- oder Kunststoffmaterial bestehen.

8. Breithalter nach Anspruch 6 oder 7, dadurch **gekennzeichnet,** daß die elastischen Puffer aus einem Polyurethan bestehen.

9. Breithalter nach einem der Ansprüche 1 bis 4, dadurch **gekennzeichnet,** daß mehrere oder alle benachbarten Glieder (8, 44 - 48) auf ihren einander zugewandten Seiten (32 - 35) jeweils nach einwärts gegen die Führung (7) hin abgeschrägt sind, daß zwischen jeweils zwei benachbarten, gegeneinander anliegenden Gliedern jeweils ein Stößelglied (49 - 52) angeordnet ist, das bei einer Bewegung der Glieder jeweils in der endlosen Führung (7) geführt mitgenommen wird, und daß in einem Bereich der endlosen Führung, in dem die Glieder (8) außer Eingriff mit der Gewebebahn (1) stehen, eine federnd in die Bewegungsbahn der Stößelglieder (49 - 52) vorstehende Nockenbahn (54) vorgesehen ist, die während des Darüberlaufens die Stößelglieder in einer gegenüber den benachbarten Gliedern (46 - 48) verschobenen Lage hält, in der die Stößelglieder (50 - 52) die benachbarten Glieder (46 - 48) jeweils in einem Abstand voneinander halten.

10. Breithalter nach Anspruch 9, dadurch **gekennzeichnet,** daß die Stößelglieder aus Kugeln, Zylindern oder Keilen bestehen.

11. Breithalter nach Anspruch 9 oder 10, dadurch **gekennzeichnet,** daß die Nockenbahn durch eine durch eine Feder (60) vorgespannte Rampe (54) gebildet wird, die bei einem auf die außer Eingriff mit der Gewebebahn stehenden Glieder in Richtung einer gegenseitigen Anlage der Glieder ausgeübten Druck über die Stößelglieder (49 - 52) entgegen der Federkraft der Feder (60) in eine außerhalb der ursprünglichen Bewegungsbahn (53) der Stößelglieder liegende Stellung bringbar ist.

12. Breithalter nach Anspruch 11, dadurch **gekennzeichnet,** daß die Rampe durch eine im wesentlichen über eine Längshälfte reichende und parallel zu der endlosen Führung (7) verlaufende C-förmige Kante einer in der Ebene der endlosen Führung federnd gegen diese verschiebbaren Platte (71) gebildet wird.

13. Breithalter nach Anspruch 11, dadurch **gekennzeichnet,** daß die Rampe (54ʹ) durch zwei an ihren einander gegenüberliegenden Enden (74, 75) angelenkte Hebel (76, 77) gebildet wird, die an ihren gegeneinanderstoßenden Enden durch eine Feder (60ʹ) vorgespannt sind und in die Bewegungsbahn der Stößelglieder (49ʹ - 52ʹ) vorstehen.

14. Breithalter nach einem der Ansprüche 1 bis 4, dadurch **gekennzeichnet,** daß ein Sternrad (83) vorgesehen ist, dessen Achse (84) verschiebbar in Richtung auf die endlose Führung (7) gelagert und federnd(87) gegen diese vorgespannt ist, und daß jeweils wenigstens ein Stern (82) zwischen zwei außer Eingriff mit der Gewebebahn stehende, benachbarte Glieder (78, 80) eingreift, um diese im Abstand voneinander zu halten, solange auf die Glieder kein Druck in Richtung einer gegenseitigen Anlage der Glieder ausgeübt wird.

15. Breithalter nach einem der Ansprüche 1 bis 4, dadurch **gekennzeichnet,** daß ein im Takt der Einnadelbewegung eines Gliedes (8) entlang den außer Eingriff mit der Gewebebahn (1) stehenden Gliedern (95, 96) vor- und zurückbewegbarer und jeweils bei einer Rückwärtsbewegung hinter ein neues Glied (96) eingreifender Schieber (103) vorgesehen ist, der bei seiner Vorwärtsbewegung auf alle in Bewegungsrichtung vor ihm liegenden Glieder (97 - 99) einen Druck ausübt, um das nächste auf das einnadelnde Glied (90) folgende Glied (99) in Anlage an diesem einnadelnden Glied (90) zu halten.

16. Breithalter nach Anspruch 15, dadurch **gekennzeichnet,** daß ein drehbar gelagertes Sternrad (111) vorgesehen ist, das aufeinanderfolgend jeweils mit einem Stern (110) zwischen zwei in Eingriff mit der Gewebebahn (94) stehende Glieder (92, 93) eingreift, daß ein verschwenkbar gelagerter doppelarmiger Hebel (107) vorgesehen ist, dessen einer Arm (106) an dem in seiner Bewegungsrichtung federnd (112) vorgespannten Schieber (103) angelenkt ist, und dessen anderer Arm (109) in die Bewegungsbahn der Enden der Sterne (110) des Sternrades (111) vorsteht.

17. Breithalter nach Anspruch 15, dadurch **gekennzeichnet,** daß der Schieber (103ʹ) durch eine Feder (112ʹ) in seiner Vorschubrichtung (102ʹ) vorgespannt ist, und daß ein mit dem Schieber gekoppelter Elektromagnet (130) zum intermittierenden Zurückziehen des Schiebers (103ʹ) bei einer Betätigung des Elektromagneten vorgesehen ist.

18. Breithalter nach einem der Ansprüche 15 bis 17, dadurch **gekennzeichnet,** daß entlang der Bahn der vor dem Schieber (103) liegenden, außer Eingriff mit der Gewebebahn stehenden Glieder (97 - 99) eine Bremsfeder (100) zur Verhinderung des Zurückgleitens von Gliedern während der Rückwärtsbewegung des Schiebers vorgesehen ist.

19. Breithalter nach einem der Ansprüche 1 bis 4, dadurch **gekennzeichnet,** daß eine Vorrichtung (117) zum Einführen eines Druckluftstrahls in Richtung der Vortwärtsbewegung der außer Eingriff mit der Gewebebahn stehenden Glieder (118, 119, 120) vorgesehen ist, mit dessen Hilfe die jeweils ausgenadelten Glieder (118, 119) in Anlage an des einnadelnde Glied (113) zurückführbar sind.

20. Breithalter nach einem der Ansprüche 1 bis 4, dadurch **gekennzeichnet,** daß ein mit einem Nockenfolger (152) versehener und federnd gegen die mit Nockenflächen (148, 149) versehenen Glieder (142 - 147, 165, 166) vorgespannter Schwenkhebel (150) vorgesehen ist, und daß der Schwenkhebel (150) mit einem Drehglied (161) eingreift, das eine Ratschklinke (164) zum Eingriff mit und zum Vorschub von freien Gliedern (145, 146, 147, 166) gegen das gerade einnadelnde Glied hin aufweist.

21. Breithalter nach Anspruch 20, dadurch **gekennzeichnet,** daß das Drehglied (161) eine radiale Aussparung (160) aufweist, in die das Ende des Schwenkhebels (150) eingreift.

22. Breithalter nach Anspruch 21, dadurch **gekennzeichnet,** daß das Ende des Schwenkhebels (150) durch eine an dem Schwenkhebel eingespannte Blattfeder (156) gebildet wird.

23. Breithalter nach Anspruch 22, dadurch **gekennzeichnet,** daß die Blattfeder (156) zur Verstellung der Lage des Endes der Blatfeder und zur Einstellung des Übersetzungsverhältnisses zwischen Schwenkhebel (150) und Drehglied (161) in Längsrichtung verstellbar an dem Schwenkhebel gehaltert ist.

24. Breithalter nach einem der Ansprüche 21 bis 23, dadurch **gekennzeichnet,** daß die radiale Aussparung (160) in Form eines Gabeleinschnitts ausgebildet ist.

25. Breithalter nach einem der Ansprüche 20 bis 24, dadurch **gekennzeichnet,** daß die Ratschklinke in Form einer Mitnehmernase (164) ausgebildet ist.

26. Breithalter nach Anspruch 25, dadurch **gekennzeichnet,** daß die Mitnehmernase (164) am Ende eines blattfederähnlichen Arms (163) ausgebildet ist.

27. Breithalter nach einem der Ansprüche 20 bis 26, dadurch **gekennzeichnet,** daß das Drehglied (161) aus einem Kunststoffmaterial besteht.

28. Breithalter nach einem der Ansprüche 1 bis 4, dadurch **gekennzeichnet,** daß ein Motor mit einer Drehbürste vorgesehen ist, die mit ihren Borsten jeweils mit mehreren vor dem gerade einnadelnden Glied liegenden Gliedern in Eingriff steht und daß sich die Drehbürste mit einer Umfangsgeschwindigkeit dreht, die größer als die Geschwindigkeit der eingenadelten Glieder ist.

## Claims

1. Temple for gripping or laterally tensioning a fabric, especially on looms, with an endless guide in which links provided with pins for engagement in the fabric are movably arranged and the guide is aligned and arranged so that the pins of at least two links engage simultaneously with each selvedge of the fabric and the pins coming into engagement with the fabric are at a greater distance from the longitudinal axis of the fabric web upon pinning than upon unpinning, characterized in that the links (8) are mounted so that they can be moved in relation to one another, in that the total play (G) between all the links (8) in the endless guide (7) is greater than or equal to the longitudinal extension (b) of the fabric between the point of pinning and the point of unpinning, and in that devices (54, 49-52, 60; 54', 60'; 83; 71-73; 100-112; 117; 125, 126) are provided to keep the next link (12) following the link (10, 41) in course of pinning in contact with the link in course of pinning or link last pinned or within a maximum distance (a) with respect to the link (10) in course of pinning or link last pinned, a being selected such that ${\text{a}}_{̲} \text{≦ (} {\text{G}}_{̲} \text{-} {\text{b}}_{̲} \text{)/(} {\text{n}}_{̲} \text{+ 1)}$ where n is the number of gaps between the maximum number of links pinning the fabric web.

2. Temple according to Claim 1, characterized in that all links (8) can be moved independently of one another in the guide.

3. Temple according to one of Claims 1 or 2, characterized in that each of the links (8) is made with an L-shaped cross-section and in that the pins (23) are attached to the first leg (20) of each link, while the second leg (21) is held and guided between two guide rails (13, 17), with the opposite side (38) of the first leg (20) to that which carries the pins supported on a sliding face (39) of the guide rail.

4. Temple according to Claim 3, characterized in that a projection (24), which is guided in a matching groove (37) in the adjoining guide rail (13) of the guide (7), is formed on the first leg (20).

5. Temple according to one of Claims 1, 3 or 4, characterized in that at least two springs (125, 126) are provided, each being inserted between two adjacent links (121, 122; 123, 124), to keep the links of each such pair spaced apart from one another so that the total play is divided essentially equally between the gaps between the unpinned links (121, 122; 123, 124), and in that the two springs (125, 126) are provided between links situated essentially diametrically opposite on the guide (7).

6. Temple according to one of Claims 1 to 5, characterized in that some or all of the links (8) are fitted with elastic buffers which keep adjoining links a short distance apart from one another and which can be compressed when suitable pressure is applied to the links in the sliding direction.

7. Temple according to Claim 6, characterized in that the elastic buffers consist of a rubber or plastic material.

8. Temple according to Claim 6 or 7, characterized in that the elastic buffers consist or a polyurethane.

9. Temple according to one of Claims 1 to 4, characterized in that some or all adjacent links (8, 44-48) have each of their facing sides (32-35) sloping inwards towards the guide (7), in that a cam follower (49-52) is placed between every two adjacent and abutting links and is entrained by the moving links and guided in the endless guide (7), and in that, in a region of the endless guide in which the links (8) are out of engagement with the fabric web (1), a camway (54) is provided which projects in a springy manner into the path of the cam followers (49-52), which, as they pass over the camway, are kept in an out-of-line position with respect to the adjacent links (46-48), and in this position the cam followers (50-52) keep the adjacent links (46-48) spaced apart from one another.

10. Temple according to Claim 9, characterized in that the cam followers consist of balls, rollers or wedges.

11. Temple according to Claim 9 or 10, characterized in that the camway is formed by a ramp (54), tensioned by a spring (60), which when pressure is applied to the links not in engagement with the fabric web in the direction of mutual contact of the links, can be shifted by the cam followers (49-52) against the action of the spring (60) to a position lying outside the original path (53) of the cam followers.

12. Temple according to Claim 11, characterized in that the ramp is formed by a C-shaped edge, extending essentially over a longitudinal half and parallel with the endless guide (7), of a plate (71) in the plane of the endless guide and capable of being shifted under the action of springs against the endless guide.

13. Temple according to Claim 11, characterized in that the ramp (54') is formed by two levers (76, 77) which are hinged at their opposite ends (74, 75), are tensioned by a spring (60') at their abutting ends, and project into the path of the cam followers (49'-52').

14. Temple according to one of Claims 1 to 4, characterized in that a star-wheel (83) is provided and has a shaft (84) which is mounted so as to be displaceable towards the endless guide (7) and is tensioned against the latter by springs (87), and in that at least one star-point (82) engages between every two adjacent links (78, 80) not in engagement with the fabric web to keep the said links spaced apart from one another so long as no pressure is being exerted on the links in the direction of mutual contact of the links.

15. Temple according to one of Claims 1 to 4, characterized in that a pushrod (103), which can be moved forwards and backwards in synchrony with the pinning motion of a link (8) along the links (95, 96) not in engagement with the fabric web (1) and engages behind another link (96) upon every backwards motion, is provided, and in its forwards motion exerts a pressure on all links (97-99) lying in front of it in the direction of motion, in order to keep the link (99) immediately following the link (90) in course of pinning in contact with the said link (90) in course of pinning.

16. Temple according to Claim 15, characterized in that a rotatably mounted star-wheel (111) is provided, with points (110) engaging singly and in succession between two links (92, 93) in engagement with the fabric web (94), in that a pivotally mounted double-armed lever (107) is provided, with one arm (106) coupled to the pushrod (103) which is tensioned in its direction of motion by a spring (112), and with its other arm (109) projecting into the orbital path of the points (110) of the star-wheel (111).

17. Temple according to Claim 15, characterized in that the pushrod (103') is tensioned by a spring (112') in its pushing direction (102'), and in that an electromagnet (130) coupled to the pushrod is provided to pull back the pushrod (103') intermittently when the electromagnet is actuated.

18. Temple according to one of Claims 15 to 17, characterized in that a brake spring (100) is provided along the path of the links (97-99) lying in front of the pushrod (103) and not in engagement with the fabric web to prevent the links from slipping back during the backwards motion of the pushrod.

19. Temple according to one of Claims 1 to 4, characterized in that a device (117) is provided for introducing a jet of compressed air in the direction of the forwards motion of the links (118, 119, 120) not in engagement with the fabric web, for returning unpinned links (118, 119) to the point of contact with the link (113) in course of pinning.

20. Temple according to one of Claims 1 to 4, characterized in that a pivot arm (150) provided with a cam follower (152) and tensioned by a spring against the links (142-147, 165, 166) provided with cam faces (148, 149) is provided, and in that the pivot arm (150) engages with a rotary member (161) which has a pawl (164) for engaging and advancing free links (145, 146, 147, 166) towards the link in course of pinning.

21. Temple according to Claim 20, characterized in that the rotary member (161) has a radial recess (160) into which the end of the pivot arm (150) engages.

22. Temple according to Claim 21, characterized in that the end of the pivot arm (150) is constituted by a leaf spring (156) clamped to the pivot arm.

23. Temple according to Claim 22, characterized in that the leaf spring (156) is mounted so as to be adjustable in the longitudinal direction on the pivot arm to allow setting of the position of the end of the leaf spring and of the transmission ratio between pivot arm (150) and rotary member (161).

24. Temple according to one of Claims 21 to 23, characterized in that the radial recess (160) is made in the form of a jaw.

25. Temple according to one of Claims 20 to 24, characterized in that the pawl is made in the form of a dog (164).

26. Temple according to Claim 25, characterized in that the dog (164) is formed on the end of an arm (163) similar to a leaf spring.

27. Temple according to one of Claims 20 to 26, characterized in that the rotary member (161) is made of a plastic material.

28. Temple according to one of Claims 1 to 4, characterized in that a motor with a rotary brush is provided, whose bristles are in engagement with several links situated in front of the link in course of pinning and in that the rotary brush rotates at a peripheral speed exceeding the speed of the pinned links.

## Revendications

1. Elargisseur pour l'immobilisation ou la tension latérale d'un tissu, notamment sur des métiers à tisser, présentant un guide sans fin dans lequel sont logés, à coulissement, des organes munis d'aiguilles pour la pénétration dans le tissu, et le guide s'étend et est agencé de façon telle que les aiguilles d'au moins deux organes considérés viennent simultanément en prise avec la lisière du tissu, et que les aiguilles venant en prise avec le tissu soient davantage espacées de l'axe longitudinal du pan de tissu, lors de leur enfoncement, que lors de leur sortie, caractérisé par le fait que les organes (8) sont retenus à coulissement mutuel ; par le fait que le jeu total (G) entre tous les organes (8), sur le guide sans fin (7), est supérieur ou égal à l'étendue longitudinale (b) du tissu entre la zone d'enfoncement des aiguilles et la zone de sortie des aiguilles ; et par le fait que des dispositifs (54, 49 - 52, 60 ; 54', 60' ; 83 ; 71 - 73 ; 100 - 112 ; 117 ; 125, 126) sont prévus pour maintenir l'organe (12) respectivement successif, succédant à l'organe (10, 41) dont les aiguilles sont précisément en cours de pénétration, en contact avec l'organe en cours d'enfoncement ou enfoncé en dernier lieu, ou bien dans les limites d'une distance maximale (a) par rapport à l'organe (10) en cours d'enfoncement ou enfoncé en dernier lieu, auquel cas il convient de choisir la relation $\text{a ≦ (G - b)/(n + 1)}$ , dans laquelle n représente le nombre des intervalles entre les organes en prise maximale avec le pan de tissu, par pénétration d'aiguilles.

2. Elargisseur selon la revendication 1, caractérisé par le fait que tous les organes (8) peuvent coulisser, dans le guide, indépendamment les uns des autres.

3. Elargisseur selon l'une des revendications 1 ou 2, caractérisé par le fait que les organes (8) sont respectivement réalisés de section transversale en L ; et par le fait que les aiguilles (23) sont fixées à la première branche (20) de chaque organe, tandis que la seconde branche (21) est retenue et guidée entre deux glissières de guidage (13, 17), la face (38) de la première branche (20), qui est tournée à l'opposé des aiguilles, reposant sur une surface de glissement (39) de la glissière de guidage, faisant fonction de soutien.

4. Elargisseur selon la revendication 3, caractérisé par le fait qu'une saillie (24), ménagée sur la première branche (20), est guidée dans une gorge (37) qui lui est adaptée et est pratiquée dans la glissière attenante de guidage (13) du guide (7).

5. Elargisseur selon l'une des revendications 1, 3 ou 4, caractérisé par la présence, entre deux organes (121, 122 ; 123, 124) respectivement juxtaposés, d'au moins deux ressorts (125, 126) qui maintiennent respectivement les organes considérés à une distance réciproque telle que le jeu total se répartisse, pour l'essentiel, uniformément entre les distances séparant les organes (121, 122 ; 123, 124) dont les aiguilles sont respectivement dégagées ; et par le fait que les deux ressorts (125, 126) sont prévus entre des organes pour l'essentiel diamétralement opposés sur le guide (7).

6. Elargisseur selon l'une des revendications 1 à 5, caractérisé par le fait que des tampons élastiques, respectivement implantés sur plusieurs organes ou sur tous les organes (8), maintiennent les organes mutuellement limitrophes à une faible distance les uns des autres, et peuvent être comprimés lorsqu'une pression correspondante est exercée sur les organes, dans la direction du glissement.

7. Elargisseur selon la revendication 6, caractérisé par le fait que les tampons élastiques sont constitués en un matériau du type caoutchouc ou matière plastique.

8. Elargisseur selon la revendication 6 ou 7, caractérisé par le fait que les tampons élastiques sont constitués en un polyuréthanne.

9. Elargisseur selon l'une des revendications 1 à 4, caractérisé par le fait que plusieurs ou tous les organes voisins (8, 44 - 48) sont respectivement biseautés vers l'intérieur, en direction du guide (7), sur leurs faces (32 - 35) tournées les unes vers les autres ; par le fait qu'un taquet (49 - 52), respectivement interposé entre deux organes voisins considérés appliqués l'un contre l'autre, est respectivement entraîné avec guidage, dans le guide sans fin (7), lors d'un mouvement desdits organes ; et par a présence, dans une région du guide sans fin dans laquelle les organes (8) ne sont pas en prise avec le pan de tissu (1), d'une piste à came (54) qui fait saillie élastiquement dans la trajectoire de mouvement des taquets (49 - 52) et qui, au cours du franchissement, maintient lesdits taquets dans une position décalée vers l'avant par rapport aux organes voisins (46 - 48), et dans laquelle les taquets (50 - 52) maintiennent respectivement les organes voisins (46 - 48) à distance réciproque.

10. Elargisseur selon la revendication 9, caractérisé par le fait que les taquets consistent en des billes, des cylindres ou des coins.

11. Elargisseur selon la revendication 9 ou 10, caractérisé par le fait que la piste à came est formée par une rampe (54) qui est préchargée par un ressort (60) et qui, lorsqu'une pression est exercée sur les organes non en prise avec le pan de tissu, dans le sens d'une venue en contact réciproque desdits organes, peut être amenée par l'intermédiaire des taquets (49 - 52), en s'opposant à la force élastique du ressort (60), à une position située en dehors de la trajectoire initiale (53) de mouvement des taquets.

12. Elargisseur selon la revendication 11, caractérisé par le fait que la rampe est formée par une arête configurée en C, couvrant pour l'essentiel une moitié longitudinale et s'étendant parallèlement au guide sans fin 7), d'une plaque (71) pouvant coulisser élastiquement par rapport au guide sans fin, dans le plan de ce dernier.

13. Elargisseur selon la revendication 11, caractérisé par le fait que la rampe (54') est formée par deux leviers (76, 77) qui sont articulés par leurs extrémités (74, 75) opposées l'une à l'autre, sont préchargés par un ressort (60') à leurs extrémités de rencontre, et dépassent dans la trajectoire de mouvement des taquets (49' - 52').

14. Elargisseur selon l'une des revendications 1 à 4, caractérisé par la présence d'une roue (83) en étoile dont l'axe (84) est monté à coulissement en direction du guide sans fin (7), et est préchargé élastiquement (87) par rapport à ce dernier ; et par le fait qu'au moins un mentonnet (82) s'engage respectivement entre deux organes voisins (78, 80) non en prise avec le pan de tissu, afin de maintenir ces derniers à distance réciproque aussi longtemps qu'aucune pression n'est exercée, sur les organes, dans le sens d'une venue en contact réciproque desdits organes.

15. Elargisseur selon l'une des revendications 1 à 4, caractérisé par la présence d'une coulisse (103) qui est mobile en va-et-vient le long des organes (95, 96) non en prise avec le pan de tissu (1), en synchronisme avec le mouvement de pénétration des aiguilles d'un organe (8), qui vient respectivement s'engager derrière un nouvel organe (96) lors d'un mouvement rétrograde, et qui, au cours de son mouvement d'avance, exerce une pression sur tous les organes (97 - 99) la précédant dans la direction du mouvement, afin de maintenir l'organe successif (99), succédant à l'organe (90) en cours d'enfoncement, en contact avec cet organe (90) en cours d'enfoncement.

16. Elargisseur selon la revendication 15, caractérisé par la présence d'une roue (111) en étoile montée rotative et venant successivement s'engager, par un mentonnet respectif (110), entre deux organes (92, 93) en prise avec le pan de tissu (94) ; et par la présence d'un levier (107) à deux bras, monté pivotant, dont l'un (106) des bras est articulé sur la coulisse (103) préchargée élastiquement (112) dans sa direction de mouvement, et dont l'autre bras (109) dépasse dans la trajectoire de mouvement des extrémités des mentonnets (110) de la roue (111) en étoile.

17. Elargisseur selon la revendication 15, caractérisé par le fait que la coulisse (103') est préchargée par un ressort (112') dans sa direction d'avance (102') ; et par le fait qu'un électro-aimant (130), couplé à la coulisse, est prévu pour le rappel intermittent de cette coulisse (103') lors d'un actionnement de l'électro-aimant.

18. Elargisseur selon l'une des revendications 15 à 17, caractérisé par le fait qu'un ressort de freinage (100) est prévu, le long de la trajectoire des organes (97 - 99) non en prise avec le pan de tissu et situés avant la coulisse (103), en vue d'empêcher le glissement rétrograde d'organes au cours du mouvement rétrograde de la coulisse.

19. Elargisseur selon l'une des revendications 1 à 4, caractérisé par la présence d'un dispositif (117) pour introduire, dans la direction du mouvement d'avance des organes (118, 119, 120) non en prise avec le pan de tissu, un jet d'air comprimé à l'aide duquel les organes (118, 119), dont les aiguilles sont respectivement dégagées, peuvent être ramenés au contact de l'organe (113) en cours d'enfoncement.

20. Elargisseur selon l'une des revendications 1 à 4, caractérisé par la présence d'un levier pivotant (150) pourvu d'une contre-came (152) et préchargé, élastiquement, contre les organes (142 - 147, 165, 166) munis de surfaces de cames (148, 149) ; et par le fait que le levier pivotant (150) coopère avec une pièce rotative (161) qui présente un cliquet (164) pour venir en prise avec des organes libres (145, 146, 147, 166), et pour provoquer leur avance en direction de l'organe dont les aiguilles sont précisément en cours de pénétration.

21. Elargisseur selon la revendication 20, caractérisé par le fait que la pièce rotative (161) comporte une échancrure radiale (160) dans laquelle l'extrémité du levier pivotant (150) s'engage.

22. Elargisseur selon la revendication 21, caractérisé par le fait que l'extrémité du levier pivotant (150) est matérialisée par une lame de ressort (156) enchâssée sur ledit levier pivotant.

23. Elargisseur selon la revendication 22, caractérisé par le fait que la lame de ressort (156) est maintenue réglable dans le sens longitudinal, sur le levier pivotant, afin d'ajuster la position de l'extrémité de la lame de ressort et de régler le rapport de démultiplication entre le levier pivotant (150) et la pièce rotative (161).

24. Elargisseur selon l'une des revendications 21 à 23, caractérisé par le fait que l'échancrure radiale (160) est réalisée sous la forme d'une encoche fourchue.

25. Elargisseur selon l'une des revendications 20 à 24, caractérisé par le fait que le cliquet est réalisé sous la forme d'un nez d'entraînement (164).

26. Elargisseur selon la revendication 25, caractérisé par le fait que le nez d'entraînement (164) est ménagé à l'extrémité d'un bras (163) du type lame de ressort.

27. Elargisseur selon l'une des revendications 20 à 26, caractérisé par le fait que la pièce rotative (161) consiste en une matière plastique.

28. Elargisseur sel on l'une des revendications 1 à 4, caractérisé par la présence d'un moteur équipé d'une brosse tournante respectivement en prise, par ses soies, avec plusieurs organes situés avant l'organe dont les aiguilles sont précisément en cours de pénétration ; et par le fait que la brosse tournante tourne à une vitesse périphérique supérieure à la vitesse des organes enfoncés.
